# EUROPÄISCHE PATENTANMELDUNG

(11) **EP 4 749 020 A1**
(43) Veröffentlichungstag der Anmeldung: **27.05.2026**
(21) Anmeldenummer: 24214638.9
(22) Anmeldetag: 21.11.2024
(51) Int. Cl.: E01C 5/00, E01C 5/06

(54) **VERLEGESTEIN UND VERLEGESTEINVERBAND MIT SOLCHEN VERLEGESTEINEN**

(71) Anmelder: braun-steine GmbH, 73340 Amstetten (DE)
(72) Erfinder: BRUNKHORST, Andreas, 71642 Ludwigsburg (DE); BRAUN, Felix, 89081 Ulm (DE)
(74) Vertreter: RPK Patentanwälte Reinhardt und Kaufmann Partnerschaft mbB

(57) **Zusammenfassung**

Verlegestein (100) mit einer Grundfläche (110), deren Umriss (112) vier sinusförmig verlaufende Seiten (120) umfasst, und mit mehreren Konturelementen (150), welche innerhalb der Grundfläche (110) angeordnet sind, wobei der Umriss (112) eine Einhüllende für die Konturelemente (150) ausbildet. Darüber hinaus gibt es auch einen Verlegesteinverband (500) mit einer Mehrzahl von Verlegesteinen (100), wobei mehrere Verlegesteine (100) als Verlegesteine (100) ausgebildet sind.

## Beschreibung

### Stand der Technik

Die Erfindung betrifft einen Verlegestein sowie einen Verlegesteinverband mit solchen Verlegesteinen.

Verlegesteine sind in vielfältigen Ausführungsformen bekannt. Verlegesteine können hierbei mehrere Konturelemente aufweisen, welche in einem bestimmungsgemäß verlegten Zustand des Verlegesteins an einer sichtbaren Oberfläche des Verlegesteins angeordnet sind. Durch die Konturelemente kann ein Eindruck erweckt werden, dass anstelle eines Verlegesteins mehrere kleinere Steine in diesem Bereich verlegt sind.

Beispielsweise beschreibt die DE1930054U eine rechteckige Rasenplatte, die aus Längsstegen mit einer durch Querrinnen unterbrochenen Oberfläche und die Längsstege verbindenden Querstegen besteht. Die Querstege weisen hierbei eine geringere Höhe als die Längsstege auf. Die Längsstege bilden an ihrer Oberseite durch Rinnen getrennte Quadrate.

Korrespondierende Bausätze und Verlegesteinverbände mit solchen Verlegesteinen sind ebenfalls bekannt.

### Offenbarung der Erfindung

Eine Aufgabe der Erfindung ist die Bereitstellung eines Verlegesteins, welcher einfach verlegt werden kann.

Eine weitere Aufgabe besteht in der Bereitstellung eines Verlegesteinverbands mit solchen Verlegesteinen, mit welchem verschiedene Gestaltungen von Oberflächen realisiert werden können.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Es wird ein Verlegestein vorgeschlagen, welcher eine Grundfläche aufweist, deren Umriss vier sinusförmig verlaufende Seiten umfasst. Weiter weist der erfindungsgemäße Verlegestein mehrere Konturelemente auf, welche innerhalb der Grundfläche angeordnet sind. Der Umriss der Grundfläche bildet eine Einhüllende für die Konturelemente aus.

Unter einem Verlegestein wird eine Baugruppe oder ein Element verstanden, welche bzw. welches eine Oberseite und eine Unterseite umfasst. Die Unterseite wird mit dem Untergrund verbunden und die Oberseite bildet im verlegten Zustand des Verlegesteins eine sichtbare Oberfläche aus. Hierbei können Oberseite und Unterseite gegenüberliegend zueinander angeordnet sein. Alternativ können Oberseite und Unterseite auch benachbart zueinander, beispielsweise über Eck, angeordnet sein. Die Konturelemente können zumindest an der sichtbaren Oberfläche angeordnet sein und/oder können zumindest von einer sichtbaren Oberfläche abstehen und/oder können eine sichtbare Oberfläche zumindest teilweise ausbilden.

Der Umriss kann ein durch gedachte Linien gebildeter Umriss sein oder kann ein durch Kanten von Elementen des erfindungsgemäßen Verlegesteins vorgegebener Umriss sein. Des Weiteren ist eine Kombination aus vorhandenen Kanten und gedachten Linien als Umriss vorstellbar. Entsprechend kann die Grundfläche eine gedachte Fläche oder eine von Elementen des erfindungsgemäßen Verlegesteins gebildete Fläche sein. Hierbei können Kanten von Elementen jeweils einen Abschnitt des Umrisses ausbilden. Dieser wenigstens eine Abschnitt kann an wenigstens eine gedachte Linie, welche ebenfalls einen Abschnitt des Umrisses ausbilden kann, anschließen. Mehrere durch Kanten gebildete Abschnitte des Umrisses können durch gedachte Linien miteinander verbunden werden.

Beispielsweise können die Konturelemente dicht nebeneinander angeordnet sein, um eine den Umriss oder eine einen Abschnitt des Umrisses bildende Kante auszubilden. Hierbei können Seiten der Konturelemente Abschnitte aufweisen, welche einen Abschnitt des Umrisses ausbilden. Diese können bei lückenlos nebeneinander angeordneten Konturelementen eine durchgängige Kante ausbilden. Weiter können sich die Konturelemente überschneiden.

Alternativ können mehrere Konturelemente Seiten aufweisen, welche jeweils einen Abschnitt des Umrisses ausbilden, wobei Lücken zwischen diesen Abschnitten durch gedachte Linien geschlossen werden können.

Zusätzlich oder alternativ kann ein Basiselement des erfindungsgemäßen Verlegesteins eine den Umriss oder eine einen Abschnitt des Umrisses ausbildende Kante umfassen. Weiter kann das Basiselement eine Fläche umfassen, welche einen Bereich der Grundfläche oder die gesamte Grundfläche ausbildet.

Zusätzlich oder alternativ kann am Basiselement und/oder an wenigstens einem der randseitigen Konturelemente ein Abstandshalter angeordnet sein, welcher eine Kante aufweist, welche einen Abschnitt des Umrisses ausbilden kann. Zudem ist vorstellbar, dass der Umriss lediglich aus gedachten Linien gebildet ist, wobei die innerhalb der Grundfläche angeordneten Konturelemente diese gedachten Linien nicht überschneiden.

Die Grundfläche kann ebenfalls eine gedachte Fläche sein. Alternativ kann beispielsweise ein Querschnitt und/oder eine Oberseite des Basiselements die Grundfläche ausbilden. Alternativ kann ein Querschnitt von mehreren miteinander verbundenen Konturelementen die Grundfläche oder einen Bereich oder mehrere Bereiche der Grundfläche ausbilden. Zusätzlich ist eine Kombination aus gedachten Bereichen und Querschnitten oder Oberseiten von Basiselementen und/oder Konturelementen als Grundfläche vorstellbar.

Unter einem Konturelement wird im Folgenden beispielsweise ein Element verstanden, welches zumindest eine Oberseite und/oder eine Kontur und/oder eine Form eines natürlichen Steins aufweist. Beispielsweise kann das Konturelement organisch geformt sein und kann insbesondere die Form eines Wackensteins aufweisen.

Unter einem Konturelement kann im Folgenden auch ein Element verstanden werden, welches zumindest eine Oberseite und/oder eine Kontur und/oder eine Form eines Pflastersteins aufweist. Hierbei kann der Querschnitt des Konturelements eine geometrische Form, wie beispielsweise ein Mehreck bzw. ein allgemeines Vieleck, ein Rechteck, ein Quadrat, ein Dreieck, ein Kreis, eine Ellipse oder eine Kombination aus mehreren Formen oder eine organische Form sein.

Zudem sind viele Mischformen für die Konturelemente vorstellbar.

Die Konturelemente weisen eine kleinere Oberseite auf, als die Grundfläche des Verlegesteins.

Hierbei können mehrere innerhalb der Grundfläche angeordnete Konturelemente unterschiedliche Formen und/oder Abmessungen aufweisen. Es können auch identische Konturelemente innerhalb der Grundfläche angeordnet sein. Zudem ist eine Mischung aus identischen und unterschiedlichen Konturelementen vorstellbar. Beispielsweise ist eine Mischung aus Konturelementen mit organischer Form und Konturelementen mit geometrischen Formen vorstellbar.

Ebenso sind Konturelemente mit gleichen Formen vorstellbar, welche sich in den Abmessungen und/oder Ausrichtungen unterscheiden. Zudem können wenigstens zwei Konturelemente überlappend zueinander angeordnet sein, wobei sich die Konturelemente, insbesondere deren Oberseiten überschneiden.

Die Konturelemente können in vorteilhafter Weise in Hochrichtung derart angeordnet sein, dass im verlegten Zustand von mehreren erfindungsgemäßen Verlegesteinen der Eindruck eines natürlichen Wegs und/oder Platzes mit Steinen oder einem mit Pflastersteinen gepflasterten Weg und/oder Platz erweckt werden kann. Die innerhalb der Grundfläche angeordneten Konturelemente können unterschiedliche senkrecht zur Grundfläche verlaufenden Tiefen aufweisen, wodurch Wege und/oder Plätze mit unebener Oberfläche geschaffen werden können. Diese Oberfläche kann beispielsweise bei Nässe oder Eis oder Schnee weniger rutschig sein.

Da mehrere Konturelemente innerhalb der Grundfläche des Verlegesteins angeordnet sind, entsteht in vorteilhafter Weise durch das Verlegen eines erfindungsgemäßen Verlegesteins der Eindruck, dass viele kleinere Steine bzw. Pflastersteine an dieser Stelle verlegt sind. Hierbei können in vorteilhafter Weise viele interessante Verlegemuster durch die Wahl und die Anordnung der Konturelemente geschaffen werden.

Durch den sinusförmigen Verlauf der vier Seiten des Umrisses können Verlegesteine mit demselben Umriss bzw. mit Seiten mit derselben Sinusfunktion für den sinusförmigen Verlauf einfach und lückenlos miteinander verlegt werden. Weiter entstehen beim Verlegen solcher Verlegesteine in vorteilhafter Weise keine klaren Kanten und Fugen, so dass ein Verlegemuster ohne ersichtliches Raster entstehen kann, wodurch ein natürliches Erscheinungsbild des korrespondierenden Verlegemusters umgesetzt werden kann.

In vorteilhafter Weise können die erfindungsgemäßen Verlegesteine als Erdreichabdeckung genutzt werden. Hierbei können die Verlegesteine als Bodenplatten oder Pflastersteine ausgebildet sein. Weiter können die Verlegesteine als Wandabdeckung oder Deckenabdeckung genutzt werden. Hierbei können die Verlegesteine beispielweise als Fliesen ausgebildet sein.

Die Anzahl der Auslenkungen des sinusförmigen Verlaufs der Seiten des Umrisses können beliebig gewählt werden. Unter einer Auslenkung wird eine konvexe oder eine konkave Auslenkung verstanden. Bei einem Verlauf mit mehreren Auslenkungen wechseln sich konvexe Auslenkungen mit einem Maximum und konkave Auslenkungen mit einem Minimum ab. Die Amplitude des sinusförmigen Verlaufs kann so gewählt werden, dass diese periodisch Werte zwischen einem maximalen Wert im Maximum und einem minimalen Wert im Minimum aufweist, wobei der Betrag des maximalen Werts gleich dem Betrag des minimalen Werts ist. Hierbei können gleichbleibende maximale Werte für die Maxima und gleichbleibende minimale Werte für die Minima gewählt werden.

Beispielsweise kann eine Seite des Umrisses eine gleiche Anzahl Minima und Maxima aufweisen, beispielsweise kann eine Seite eine konkave Auslenkung mit einem Minimum und eine konvexe Auslenkung mit einem Maximum aufweisen. Es besteht auch die Möglichkeit, dass eine Seite keine gleiche Anzahl von Maxima und Minima aufweist, beispielsweise kann eine Seite lediglich ein Minimum oder lediglich ein Maximum aufweisen oder zwei Minima und ein Maximum aufweisen oder zwei Maxima und ein Minimum aufweisen.

Nach einer günstigen Ausgestaltung des Verlegesteins können gegenüberliegende Seiten des Umrisses der Grundfläche parallel zueinander verlaufen. Hierbei kann eine Seite einen Bereich mit einer konvexen Ausbuchtung aufweisen und die gegenüberliegende parallel verlaufende Seite kann an einem diesen Bereich gegenüberliegenden Bereich eine konkave Einbuchtung aufweisen. Dadurch können Steine mit demselben Umriss bzw. mit derselben Sinusfunktion für den sinusförmigen Verlauf einfach benachbart zueinander verlegt werden. Hierbei können konvexe Ausbuchtungen bzw. Auslenkungen einer Seite jeweils in eine konkave Einbuchtung bzw. Auslenkung einer benachbarten Seite eingreifen.

Weiter kann der Verlegestein, wenn alle Seiten dieselbe Sinusfunktion für den sinusförmigen Verlauf aufweisen, im rechten Winkel gedreht werden, wobei die konvexen Ausbuchtungen einer Seite jeweils in eine konkave Einbuchtung einer benachbarten Seite eingreifen. Dadurch können die Seiten benachbarter Verlegesteine, auch wenn die Steine im rechten Winkel gedreht sind, ineinander eingreifen.

Die Seiten können insbesondere jeweils einen sinusförmigen Verlauf mit einer vollständigen Periode oder einem Vielfachen einer vollständigen Periode der Sinusfunktion umfassen. Dadurch weist jede Seite mindestens ein Maximum und mindestens ein Minimum auf. Hierbei startet die Periode in einer Ecke der Grundfläche und verläuft zur gegenüberliegenden Ecke der Grundfläche, in welcher die Periode der nächsten Seite startet.

In vorteilhafter Weise kann ein solcher Verlegestein im rechten Winkel um 90°, 180°, 270° oder 360° um eine Hochachse gedreht werden und einfach mit einem Verlegestein mit einem identischen Umriss bzw. mit einem Umriss mit derselben Sinusfunktion für den sinusförmigen Verlauf wenigstens einer Seite, verlegt werden, da die konvexe Auslenkung des einen Verlegesteins in die konkave Auslenkung des anderen Steins eingreifen kann.

Nach einer günstigen Ausgestaltung des Verlegesteins können die Seiten an Ecken der Grundfläche zusammenstoßen und die Ecken können Ecken eines Rechtecks, insbesondere eines Quadrats bilden. Dieses Rechteck bzw. Quadrat kann das Verlegeraster des Verlegesteins ausbilden. Hierbei ragt die konvexe Auslenkung über das Verlegeraster hinaus und die konkave Auslenkung scheidet in das Verlegeraster ein. Im verlegten Zustand greift die konvexe Auslenkung eines Verlegesteins in die konkave Auslenkung eines benachbarten Verlegesteins ein. Dadurch kann in vorteilhafter Weise ein Verschiebeschutz umgesetzt werden. Durch das Verzahnen der konvexen Auslenkungen bzw. Ausbuchtungen und der konkaven Auslenkungen bzw. Ausbuchtungen der Seiten können Schubkräfte aus mehreren Richtungen aufgenommen werden, ohne dass sich der erfindungsgemäße Verlegestein verdreht. Dies ist auch bei gedachten Linien des Umrisses der Fall, da die innerhalb der Grundfläche angeordneten Konturelemente oberhalb oder unterhalb des Verlegerasters angeordnet sind und Schubkräfte aufnehmen können.

Unter einem Verlegeraster wird im Folgenden ein zweidimensionales Konstrukt verstanden, mit welchem eine Fläche theoretisch belegt werden kann. Hierbei ist das Verlegeraster derart ausgestaltet, dass die Seiten der Umrisse benachbarter Verlegeraster lückenlos aneinander anliegen. Das Verlegeraster umfasst die Fläche eines Querschnitts des Verlegesteins bzw. die Grundfläche des Verlegesteins und einen halben Verlegeabstand zu einem benachbarten Verlegestein. Da die Fläche des Querschnitts bzw. die Grundfläche des Verlegesteins und der halbe Verlegeabstand im Verlegeraster berücksichtigt sind, kann mit diesen Verlegeraster unkompliziert ein Bodenbelag und/oder Wandbelag und/oder Deckenbelag und/oder ein Verlegesteinverband und/oder ein Flächenmuster geplant werden.

Nach einer günstigen Ausgestaltung des Verlegesteins können in Ecken der Grundfläche Wendepunkte gegenläufiger Auslenkungen aufeinandertreffen. An den Wendepunkten haben die Amplituden einen Wert von Null. Unter gegenläufig wird verstanden, dass der Wert der Amplitude der einen Seite des Umrisses zur Ecke hinzunimmt und der Wert der Amplitude der anderen Seite des Umrisses zur Ecke hin abnimmt.

In vorteilhafter Weise ist ein solcher Umriss rotationsymmetrisch um 90°, 180°, 270° und 360°. Dadurch kann der Verlegestein im rechten Winkel um 90°, 180°, 270° und 360° um die Hochachse gedreht werden und dessen konvexe Auslenkungen können in konkave Auslenkungen eines benachbarten Verlegesteins eingreifen.

Nach einer günstigen Ausgestaltung des Verlegesteins können die Konturelemente im bestimmungemäß verlegtem Zustand des Verlegesteins an der sichtbaren Oberfläche angeordnet sein und können einen Konturelementverband mit Fugen zwischen benachbarten Konturelementen an der sichtbaren Oberfläche ausbilden. Die Sichtbare Oberfläche kann hierbei eine Unterseite und/oder eine Oberseite sein. Dadurch kann der Verlegestein mit der Unterseite oder mit der Oberseite die sichtbare Oberfläche ausbilden. In vorteilhafter Weise kann ein solcher Verlegestein zusätzlich oder alternativ um eine Längsachse und/oder um eine Querachse gedreht und verlegt werden. Beispielsweise können die Oberseite und die Unterseite gegenüberliegend zueinander angeordnet sein. Hierbei kann der Stein um 180° um die Längsachse und/oder um die Querachse gedreht werden, wodurch ein anderer optischer Eindruck erzielt werden kann.

Mehrere Ausführungsbeispiele des erfindungsgemäßen Verlegesteins können dieselbe Grundfläche mit demselben Umriss aufweisen und auf der sichtbaren Oberfläche beispielsweise unterschiedliche Konturelementverbände umfassen. Dadurch können die unterschiedlichen Verlegesteine einfach miteinander verlegt werden und durch die Konturelemente im verlegten Zustand einen anderen optischen Eindruck erzeugen. Hierbei kann eine Vielzahl von Verlegemustern mit entsprechenden Verlegesteinen erzeugt werden. Die Fugen bzw. Abstände zwischen den Konturelementen können mit Fugenmaterial oder anderem geeigneten Füllmaterial gefüllt werden und sogenannte Scheinfugen bilden.

Weiter können die Fugen bzw. Abstände zwischen den Konturelementen begrünt werden. Ebenso kann die Fuge zwischen den Verlegesteinen mit geeigneten Fugen- und/oder Füllmaterial gefüllt werden.

Da im Verlegemuster sowohl Scheinfugen als auch Fugen vorkommen, ist nicht mehr erkennbar, wo die Fuge zwischen den Verlegesteinen verläuft. Dadurch kann ein organischeres oder natürlicheres und/oder wilderes bzw. weniger geordnetes und/oder weniger konstruiertes Aussehen des Verlegemusters ermöglicht werden. Zudem ist durch das Füllen und/oder Begrünen der Zwischenräume zwischen den Konturelementen und den Fugen zwischen den Verlegesteinen nicht mehr ersichtlich, dass es sich um einen großen Verlegestein mit mehreren Konturelementen handelt. Es kann der Eindruck erweckt werden, dass auf der Fläche mehrere kleine Verlegesteine verlegt sind.

Nach einer günstigen Ausgestaltung des Verlegesteins kann wenigstens ein Befestigungselement wenigstens zwei Konturelemente miteinander verbinden. In einer denkbaren Ausgestaltung des Verlegesteins kann der Umriss der Grundfläche ein durch gedachte Linien gebildeter Umriss sein. Hierbei kann jede Seite des gedachten Umrisses beispielsweise von wenigstens zwei Konturelementen berührt werden. Alternativ kann ein Abschnitt eines Umrisses eines Konturelements einen Abschnitt des Umrisses der Grundfläche ausbilden. Zudem ist vorstellbar, dass ein Konturelement zwei oder drei Seiten des gedachten Umrisses berührt.

Das wenigstens eine Befestigungselement kann an einer nicht sichtbaren Rückseite der Konturelemente, insbesondere an der Rückseite des Verlegesteins angeordnet sein, um diese Konturelemente an den Rückseiten miteinander zu verbinden. Hierbei muss die Rückseite der Konturelemente nicht zwingend der Unterseite des Verlegesteins zugewandt sein.

Zusätzlich oder alternativ kann wenigstens eines der Befestigungselemente zwischen wenigstens zwei Konturelementen angeordnet sein und kann entsprechende einander gegenüberliegende Seitenflächen benachbarter Konturelemente miteinander verbinden.

Die Form des wenigstens einen Befestigungselements kann beliebig gewählt werden. Es sind geometrische Formen und andere Formen vorstellbar. Zudem ist eine Kombination aus an Rückseiten der Konturelemente angeordneten Befestigungselementen und an Seitenflächen der Konturelemente angeordneten Befestigungselementen vorstellbar.

Eine Position der sichtbaren Oberseite des wenigstens einen Befestigungselements kann so gewählt werden, dass die Oberseite unterhalb der Oberseiten der vorhanden Konturelemente angeordnet ist. Dadurch kann das wenigstens eine Befestigungselement durch Fugen- und/oder Füllmaterial abgedeckt werden. Der erfindungsgemäße Verlegestein kann in dieser Ausfügungsform aus mehreren miteinander verbundenen Konturelementen gebildet sein. Durch eine entsprechende Gussform könnte ein einteiliger Verlegestein geschaffen werden, welcher den Eindruck erweckt, aus mehreren durch Befestigungselemente miteinander verbundenen Konturelementen zu bestehen.

Zusätzlich oder alternativ ist es vorstellbar, dass wenigstens zwei Konturelemente ohne Befestigungselement miteinander verbunden sind. Hierbei können die Seitenflächen benachbarter Konturelemente miteinander verbunden sein, wodurch aus mehreren Konturelementen ein Gesamtkonturelement gebildet werden kann.

Zusätzlich oder alternativ können mehrere Konturelemente überlappend zueinander angeordnet sein und im überlappenden Bereich, insbesondere stoffschlüssig, miteinander verbunden sein.

Zusätzlich oder alternativ kann der Verlegestein wenigstens ein Basiselement aufweisen, mit welchem Konturelemente und/oder miteinander verbundene Konturelemente und/oder überlappend zueinander angeordnete Konturelemente verbunden sind.

Zusätzlich oder alternativ kann wenigstes eines der Befestigungselemente aus einem anderen Material ausgebildet sein, wie die Konturelemente. In vorteilhafter Weise kann ein erfindungsgemäßer Verlegestein mit Konturelementen und Befestigungselementen leichter sein, als ein erfindungsgemäßer Verlegestein mit einem Basiselement, mit welchem die Konturelemente verbunden sind.

Nach einer günstigen Ausgestaltung des Verlegesteins kann das wenigstens eine Befestigungselement als netzartige Struktur und/oder als Steg ausgebildet sein.

Die netzartige Struktur kann an einer Rückseite der Konturelemente angeordnet sein und kann diese miteinander verbinden. Zusätzlich oder alternativ kann die netzartige Struktur um Außenseiten von äußeren Konturelemente verlaufen und kann diese miteinander verbinden. Hierbei kann die Anordnung der Oberseite, der netzartigen Struktur so gewählt sein, dass diese im verlegten und ausgefugten Zustand nicht sichtbar ist.

Ein Steg kann ein Element einer netzartigen Struktur sein. Zusätzlich oder alternativ können mehrere einzelne Stege mehrere Konturelemente miteinander verbinden. Beispielsweise kann einer der Stege die Sinusform der Seite aufweisen und kann am Rand angeordnet sein. Hierbei kann der Steg die Form der Seite vorgeben und Konturelemente am Randbereich mit dem Rand und miteinander verbinden. Hierbei verbindet jeder Steg unabhängig von der Form und der Anordnung mindestens zwei Konturelemente miteinander. Ein Konturelement kann auch über mehrere Stege mit mehreren Konturelementen verbunden sein. Die Stege können zwischen Konturelementen verlaufen, wobei die Anordnung der Oberseite der Stege so gewählt ist, dass die Oberseiten der Stege im verlegten und ausgefugten Zustand nicht sichtbar sind.

Hierbei werden Oberseiten von Stegen und netzartigen Strukturen unterhalb von Oberseiten der Konturelemente angeordnet. Zusätzlich oder alternativ können die Stege an Rückseiten der Konturelemente verlaufen. Zudem kann wenigstens ein randseitig angeordnetes Befestigungselement zusätzlich einen Abstandshalter des erfindungsgemäßen Verlegesteins ausbilden.

Nach einer günstigen Ausgestaltung des Verlegesteins kann der Verlegestein wenigstens zwei einander gegenüberliegende Konturelemente umfassen. Diese Konturelemente können jeweils über Verbindungsbereiche an korrespondierenden sich gegenüberliegenden Seitenflächen miteinander verbunden sein. In vorteilhafter Weise kann der Verlegestein aus direkt miteinander verbundenen Konturelementen gebildet sein. Hierbei kann eine Gussform entsprechend gebildet sein, dass der Verlegestein wirkt als wäre er aus mehreren miteinander verbundenen Konturelementen gebildet.

Zusätzlich oder alternativ kann der Verlegestein wenigstens zwei einander gegenüberliegende Konturelemente aufweisen, welche überlappend zueinander angeordnet sind und an Überlappungsbereichen, insbesondere stoffschlüssig, miteinander verbunden sind.

Zusätzlich oder alternativ können Konturelemente über Befestigungselemente und/oder durch ein Basiselement miteinander verbunden sein.

Nach einer günstigen Ausgestaltung des Verlegesteins kann dieser ein Basiselement umfassen, dessen Querschnitt, insbesondere dessen Oberseite, der Grundfläche entspricht. Die Konturelemente können am Basiselement, insbesondere auf der Oberseite des Basiselements angeordnet sein und können von der Oberseite des Basiselements abstehen. Hierbei können die Konturelemente ähnliche senkrecht zur Oberseite des Basiselements verlaufende Tiefen aufweisen. Die Oberseite des Basiselements kann vollständig von Fugen und/oder Füllmaterial und/oder durch die Konturelemente verdeckt bzw. abgedeckt sein. Jede Seite des Umrisses der Grundfläche kann von wenigstens zwei Konturelementen berührt werden. In vorteilhafter Weise kann ein Verlegestein mit einem Basiselement einfach im Drycast- oder Wetcastverfahren hergestellt werden. Weiter kann ein Verlegestein mit einem Basiselement einfach verlegt werden. Des Weiteren kann der sinusförmige Verlauf der Seiten einfach mit einem Basiselement durch Formen der Seitenflächen des Grundkörpers des Basiselementes erzielt werden. Des Weiteren kann das Basiselement zusätzliche Verschiebesicherungen, wie beispielsweise Rillen an einer Unterseite oder Nocken an Seitenflächen aufweisen. Des Weiteren kann das Basiselement Abstandshalter aufweisen, welche einen Abstand zu benachbarten Verlegesteinen und/oder einen Verlauf des Umrisses der Grundfläche vorgeben können.

Nach einer günstigen Ausgestaltung des Verlegesteins können die Konturelemente einteilig mit dem Basiselement ausgebildet sein. Beispielsweise kann eine Gussform derart geformt sein, dass diese das Basiselement und an dessen Oberseite die Konturelemente ausbildet. Es wäre auch ein Stempeln der Oberseite des Basiselements vorstellbar, wobei durch das Stempeln die Form der Oberseite so verändert wird, dass mehrere Konturelemente auf der Oberseite und dadurch an der sichtbaren Oberfläche ausgebildet werden. Durch die einteilige Ausbildung können die Konturelemente zuverlässig nahezu unlösbar am Basiselement angeordnet sein.

Alternativ können die Konturelemente mehrteilig ausgebildet sein und jeweils an dem Basiselement befestigt und/oder angeformt sein. Beispielsweise können die Konturelemente auf die Oberseite aufgespritzt werden. Des Weiteren können die Konturelemente auf die noch feuchte Oberseite des Basiselements aufgebracht bzw. angedrückt werden und beim Aushärten der Oberseite an der Oberseite fixiert werden. Zudem sind Befestigungsmethoden wie beispielsweise das Aufkleben der Konturelemente vorstellbar. Durch eine mehrteilige Ausbildung der Konturelemente können die Konturelementverbände flexibler gestaltet werden. Durch das Basiselement kann der Umriss der Grundfläche einfach umgesetzt werden. Hierbei kann ein einfaches und zuverlässiges Verzahnen der konvexen Auslenkungen und der konkaven Auslenkungen benachbarter Verlegesteine ermöglicht werden. Es ist aber auch möglich, dass die Grundfläche neben dem Querschnitt des Basiselements weitere Bereiche aufweist. Beispielsweise können Abstandshalter am Basiselement angeordnet sein, welche Abschnitte des Umrisses ausbilden.

Nach einer günstigen Ausgestaltung des Verlegesteins können die Konturelemente unterschiedliche Abmessungen aufweisen. Dadurch können interessante und natürlich bzw. organisch wirkende Verlegemuster geschaffen werden, welche sich in ein natürliches Umfeld einfügen können.

Nach einer günstigen Ausgestaltung des Verlegesteins können die Konturelemente jeweils einen Umriss aufweisen, welcher in eine Anzahl von gedachten, jeweils gleich und/oder unterschiedlich langen Sekanten unterteilt ist. Hierbei kann der Umriss der Konturelemente die von oben sichtbare umlaufende Außenkontur des jeweiligen Konturelements sein. Durch einen solchen Umriss kann ein natürlich wirkendes Konturelement geschaffen werden. Zudem können viele verschiedene Konturelemente mit solchen Umrissen konstruiert werden.

Nach einem weiteren Aspekt der Erfindung wird ein Verlegesteinverband mit einer Mehrzahl von Verlegesteinen vorgeschlagen, wobei mehrere Verlegesteine als erfindungsgemäße Verlegesteine ausgebildet sind. Die Verlegesteine können sich beispielsweise durch die Form der Konturelemente und/oder durch die Anordnung der Konturelemente und/oder durch die Anzahl von Perioden des sinusförmigen Verlaufs an den Seiten voneinander unterscheiden.

Alternativ können identische Verlegesteine verwendet werden. Es können dadurch mehrere Gestaltungsmöglichkeiten für ein korrespondierendes Verlegemuster umgesetzt werden. Zusätzlich besteht die Möglichkeit im Verlegesteinverband erfindungsgemäße Verlegesteine mit Verlegesteinen mit einer sichtbaren Oberfläche ohne Konturelemente zu kombinieren. Die Verlegesteine ohne Konturelemente können hierbei ebenfalls einen Umriss mit Seiten mit sinusförmigem Verlauf aufweisen. Dadurch können diese Verlegesteine einfach mit erfindungsgemäßen Verlegesteinen verlegt werden.

Die Vorteile der erfindungsgemäßen Verlegesteine sind bereits beschrieben und werden an dieser Stelle nicht wiederholt.

Dadurch, dass die Verlegesteine einen Umriss mit Seiten mit sinusförmigem Verlauf aufweisen, wobei die Sinusfunktion für den sinusförmigen Verlauf an den Seiten dieselbe Sinusfunktion sein kann, können die Verlegesteine intuitiv und einfach verlegt werden und können einfach miteinander verzahnen.

In vorteilhafter Weise können die Verlegesteine einfach aneinander angelegt werden, wobei eine konvexe Auslenkung mit einem Maximum eines Verlegesteins in eine konkave Auslenkung mit einem Minimum eines benachbarten Verlegesteins eingreift und umgekehrt. Die Geometrie mit den Auslenkungen nimmt Schubkräfte in wenigstens zwei Richtungen auf, dadurch kann ein Verrutschen und/oder ein Verdrehen der Verlegesteine durch Schubkräfte erschwert oder ganz verhindert werden. Dadurch kann ein Verdrehschutz und ein Verschiebeschutz umgesetzt werden, welcher ein Befahren einer aus einem solchen Verlegesteinverband gebildeten Flächenabdeckung ermöglichen kann. Weiter könnten viele Verlegemuster mit solchen Verlegesteinen umgesetzt werden. Zudem ist ein natürliches organisches Verlegemuster mit solchen Verlegesteinen umsetzbar.

Da mehrere Konturelemente innerhalb der Grundfläche des Verlegesteins angeordnet sind, entsteht in vorteilhafter Weise durch das Verlegen eines erfindungsgemäßen Verlegesteins der Eindruck, dass viele kleinere Steine bzw. Pflastersteine an dieser Stelle verleget sind. Hierbei können in vorteilhafter Weise viele interessante Verlegemuster durch die Wahl und die Anordnung der Konturelemente geschaffen werden.

Da im Verlegemuster sowohl Scheinfugen zwischen Konturelementen als auch Fugen zwischen Verlegesteinen vorkommen, ist nicht mehr erkennbar, wo die Fuge zwischen den Verlegesteinen verläuft. Dadurch kann ein organischeres oder natürlicheres und/oder wilderes bzw. weniger geordnetes und/oder weniger konstruiertes Aussehen des Verlegemusters ermöglicht werden. Zudem ist durch das Füllen und/oder Begrünen der Zwischenräume zwischen den Konturelementen und den Fugen zwischen den Verlegesteinen nicht mehr ersichtlich, dass es sich um einen großen Verlegestein mit mehreren Konturelementen handelt. Es kann der Eindruck erweckt werden, dass auf der Fläche mehrere kleine Verlegesteine verlegt sind.

Die Konturelemente können in vorteilhafter Weise in Hochrichtung von der sichtbaren Oberfläche abstehen, wodurch im verlegten Zustand von mehreren erfindungsgemäßen Verlegesteinen der Eindruck eines natürlichen Wegs und/oder Platzes mit Steinen oder einem mit Pflastersteinen gepflasterten Weg und/oder Platz erweckt werden kann. Die innerhalb der Grundfläche angeordneten Konturelemente können unterschiedliche Tiefen aufweisen, wodurch Wege und/oder Plätze mit unebener Oberfläche geschaffen werden können. Diese Oberfläche kann beispielsweise bei Nässe weniger rutschig sein.

Nach einer günstigen Ausgestaltung des Verlegesteinverbands können die Verlegesteine in einem rechteckigen, insbesondere in einem quadratischen Verlegeraster verlegbar sein. Dies ermöglicht in vorteilhafter Weise eine einfache Planung eines Flächenbelags.

Unter einem Verlegeraster wird im Folgenden ein zweidimensionales Konstrukt verstanden, mit welchem eine Fläche theoretisch belegt werden kann. Hierbei ist das Verlegeraster derart ausgestaltet, dass die Seiten der Umrisse benachbarter Verlegeraster lückenlos aneinander anliegen. Das Verlegeraster umfasst eine Fläche des Querschnitts des Verlegesteins bzw. die Grundfläche des Verlegesteins und einen halben Verlegeabstand zu einem benachbarten Verlegestein. Da der Querschnitt bzw. die Grundfläche des Verlegesteins und der halbe Verlegeabstand im Verlegeraster berücksichtigt sind, kann mit diesen Verlegeraster unkompliziert ein Bodenbelag und/oder Wandbelag und/oder Deckenbelag und/oder ein Verlegesteinverband und/oder ein Flächenmuster geplant werden.

Nach einer günstigen Ausgestaltung des Verlegesteinverbands können die Verlegesteine in ihrer Ausgangslage und/oder um 90° und/oder um 180° und/oder um 270° und/oder um 360° um eine Hochachse rotiert zueinander angeordnet sein. Dadurch werden auch die Positionen der Konturelemente im Verlegesteinverband verändert, wodurch ein völlig anderer optischer Eindruck entstehen kann. Hierbei kann durch Drehen eines Verlegesteins der Eindruck erweckt werden, dass mehrere unterschiedliche Verlegesteine im Verlegesteinverband angeordnet sind. Zudem kann ein unregelmäßigeres Verlegemuster erzeugt werden. Zusätzlich können unterschiedliche Verlegesteine miteinander im Verlegesteinverband kombiniert werden.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen beispielhaft:

- Fig. 1: eine Draufsicht auf ein erstes Ausführungsbeispiel eines erfindungsgemäßen Verlegesteins;
- Fig. 2: eine Draufsicht auf ein zweites Ausführungsbeispiel eines erfindungsgemäßen Verlegesteins;
- Fig. 3: eine Draufsicht auf ein drittes Ausführungsbeispiel eines erfindungsgemäßen Verlegesteins;
- Fig. 4: eine Draufsicht auf ein viertes Ausführungsbeispiel eines erfindungsgemäßen Verlegesteins;
- Fig. 5: eine Draufsicht auf ein Ausführungsbeispiel eines erfindungsgemäßen Verlegesteins gemäß Figur 1 oder 2 oder 3 im verlegten Zustand;
- Fig. 6: eine Draufsicht auf ein Ausführungsbeispiel eines erfindungsgemäßen Verlegesteins gemäß Figur 4 im verlegten Zustand;
- Fig. 7: eine Draufsicht auf ein Ausführungsbeispiel eines erfindungsgemäßen Verlegesteinverbands;
- Fig. 8: eine Draufsicht auf Konturen der Umrisse der Grundflächen und der Verlegeraster des Verlegesteinverbands gemäß Figur 7;
- Fig. 9: eine Darstellung von Umrissen eines Verlegesteins gemäß eines fünften Ausführungsbeispiels und
- Fig. 10: eine Darstellung von Umrissen eines Verlegesteins gemäß eines sechsten Ausführungsbeispiels.

### Ausführungsform der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Im Folgenden verwendete Richtungsterminologie mit Begriffen wie "links", "rechts", "oben", "unten", "davor", "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

In den Figuren 1 bis 6 sind verschiedene Ausführungsbeispiele eines erfindungsgemäßen Verlegesteins 100 dargestellt. Zunächst wird auf die Gemeinsamkeiten eingegangen. Im weiteren Verlauf wird auf die Unterschiede eingegangen.

Wie aus den Figuren 1 bis 6 ersichtlich ist, umfasst ein erfindungsgemäßer Verlegestein 100 eine Grundfläche 110, deren Umriss 112 vier sinusförmig verlaufende Seiten 120 umfasst. Weiter umfasst der erfindungsgemäße Verlegestein 100 mehrere Konturelemente 150, welche innerhalb der Grundfläche 110 angeordnet sind. In den dargestellten Ausführungsbeispielen sind die Konturelemente 150 zumindest teilweise an einer sichtbaren Oberfläche 102 des erfindungsgemäßen Verlegesteins 100 angeordnet.

Beispielsweise können Bereiche der Konturelemente 150 die sichtbare Oberfläche 102 ausbilden oder der sichtbaren Oberfläche zugewandt sein. Weitere Bereiche der Konturelemente 150 können von der sichtbaren Oberfläche 102 abgewandt sein und nicht sichtbar sein. Der Umriss 112 bildet eine Einhüllende für die Konturelemente 150 aus.

Der erfindungsgemäße Verlegestein 100 kann beispielsweise aus Beton oder einem anderen geeigneten Material hergestellt sein. Hierbei ist die Herstellung in einem Drycast- oder Wetcastverfahren vorstellbar.

Das Drycastverfahren kann ein Rüttel-Press-Vorgang sein, beispielsweise kann die Betonmischung in eine Stahlform eingegeben werden. Für das Wetcastverfahren können fließfähige Betonmischungen, in Kunststoffformen, beispielsweise aus Polyurethane, eingegeben werden. In diesen Kunststoffformen können feinste Strukturen wie z.B. Holz abgebildet werden und nah beieinanderliegende Kanten der Konturelemente können exakt abgebildet werden. Im Drycastverfahren sind nur größere Abstände zwischen den Konturelementen durch Metallstege der Form möglich.

Die Figuren 7 und 8 zeigen einen erfindungsgemäßen Verlegesteinverband 500 mit einer Mehrzahl von solchen Verlegesteinen 100. Mehrere erfindungsgemäße Verlegesteine 100 können, wie aus Figur 8 ersichtlich ist, welche lediglich die Umrisse 112 und die Verlegraster 510 der Verlegesteine 100 zeigt, in Reihen und Spalten verlegt werden. Der dargestellte Verlegesteinverband 500 weist vier Reihen mit jeweils vier Verlegesteinen 100 auf. Es können auch mehr oder weniger Verlegesteine 100 im Verlegsteinverband 500 verlegt werden. Hierbei kann eine erste Seite 121 eines Verlegesteins 100 mit einer dritten Seite 123 eines benachbarten, um 0° gedrehten bzw. sich in der Ausgangslage befindenden Verlegsteins 100 verzahnen und eine zweite Seite 122 eines Verlegesteins 100 kann mit einer vierten Seite 124 eines benachbarten um 0° gedrehten bzw. sich in der Ausgangslage befindenden Verlegesteins 100 verzahnen. Weiter können die dargestellten Verlegesteine 100 um die Hochachse zum 90°, 180°, 270° oder 360° gedreht werden, so dass auch eine erste Seite 121 eines Verlegesteins 100 mit einer ersten Seite 121 oder einer zweiten Seite 122 oder einer dritten Seite 123 oder einer vierten Seite 124 eines benachbarten Verlegesteins 100 verzahnen kann.

Es sind auch erfindungsgemäße Verlegesteine 100 im Verlegesteinverband 500 vorstellbar, welche nicht rotationssymmetrisch um 90°, 180°, 270° oder 360° ausgebildet sind und entsprechend nicht um die Hochachse z gedreht werden können, um mit anderen Verlegesteinen 100 zu verzahnen. Der dargestellte Verlegesteinverband 500 weist Verlegesteine 100 auf, welche um 90° und/oder 180° und/oder 270° und/oder 360° um eine Hochachse z rotiert zueinander angeordnet sind.

In einem nicht dargestellten Ausführungsbeispiel des erfindungsgemäßen Verlegesteins 100 können die Unterseite und die Oberseite des Verlegesteins 100 als sichtbare Oberfläche 102 verwendet werden. Hierbei kann der Verlegestein 100 um eine seiner horizontalen Achsen x, y um 180° gedreht werden. Daraus ergeben sich bei der Verlegung weitere Variationen des Verlegemusters. Beispielsweise können die Konturelemente 150 an der Oberseite und der Unterseite des Verlegesteins 100 unterschiedlich ausgestaltet sein. Hierbei können die Oberseiten und die Unterseiten beispielsweise unterschiedliche Färbungen aufweisen.

Um einen solchen Verlegestein 100 zu schaffen, können die Konturelemente 150 beispielsweise durch Überschneidungen bzw. Überlappungen 156 miteinander verbunden sein. Alternativ können Befestigungselemente 160 so zwischen den Konturelementen 150 angeordnet sein, dass sowohl eine Oberseite als auch eine Unterseite der Befestigungselemente 160 unterhalb der Oberseiten bzw. Unterseiten der Konturelemente 150 angeordnet sind und unabhängig von der Ausrichtung des Verlegesteins 100 von Füllmaterial abgedeckt sein.

Figur 8 zeigt das Verlegeraster 510 und den Umriss 112 der erfindungsgemäßen Verlegesteine 100 des Verlegesteinverbands 500 aus Figur 7. Hierbei ist ersichtlich, dass die erfindungsgemäßen Verlegesteine 100 in einem quadratischen Verlegeraster 510 verlegt sind. In einem nicht dargestellten Ausführungsbeispiel ist auch ein rechteckiges Verlegeraster 510 vorstellbar.

Dadurch, dass die erfindungsgemäßen Verlegesteine 100 einen Umriss 112 mit Seiten 120 mit sinusförmigem Verlauf aufweisen, wobei die Sinusfunktion für den sinusförmigen Verlauf an den Seiten 120, 121, 122, 123, 124 in den dargestellten Ausführungsbeispielen des erfindungsgemäßen Verlegesteins 100 dieselbe Sinusfunktion ist, können die Verlegesteine 100 intuitiv und einfach verlegt werden und können einfach mit benachbarten Verlegesteinen 100 mit dem gleichen Umriss 112 verzahnen.

In einem alternativen nicht dargestellten Ausführungsbeispiel des erfindungsgemäßen Verlegesteins 100 kann jede Seite 120, 121, 122, 123, 124 eine eigene Sinusfunktion für den sinusförmigen Verlauf aufweisen. Hierbei können lediglich Seiten 120, 121, 122, 123, 124 benachbarter Verlegesteine 100 mit der gleichen Sinusfunktion für den sinusförmigen Verlauf mit der entsprechenden Seite 120 des anderen Verlegesteins 100 verzahnen. Hierbei können identische Verlegesteine 100 oder Verlegesteine 100 mit wenigstens einer Seite 120, welche die gleiche Sinusfunktion für den sinusförmigen Verlauf aufweisen, miteinander verzahnen.

Es können auch zwei Seiten 120, 121, 122, 123, 124 oder drei Seiten 120, 121, 122, 123, 124 dieselbe Sinusfunktion für den sinusförmigen Verlauf aufweisen.

Die Anzahl der Auslenkungen 126, 128 des sinusförmigen Verlaufs der Seiten 120, 121, 122, 123, 124 des Umrisses 112 können beliebig gewählt werden. Unter einer Auslenkung 126, 128 wird eine konvexe Auslenkung 128 oder eine konkave Auslenkung 126 verstanden werden. Bei einem sinusförmigen Verlauf mit mehreren Auslenkungen 126, 128 wechseln sich konvexe Auslenkungen 128 mit einem Maximum und konkave Auslenkungen 126 mit einem Minimum ab. Die Amplitude 125 des sinusförmigen Verlaufs kann so gewählt werden, dass diese periodisch Werte zwischen einem maximalen Wert im Maximum und einem minimalen Wert im Minimum aufweist. In den dargestellten Ausführungsbeispielen ist der Betrag des maximalen Werts der Amplitude 125 gleich dem Betrag des minimalen Werts der Amplitude 125. Hierbei können gleichbleibende maximale Werte der Amplitude 125 für die maximalen Werte bei den Maxima und gleichbleibende minimale Werte der Amplitude 125 bei den Minima gewählt werden.

In den in den Figuren 1 bis 7 dargestellten Ausführungsbeispielen des erfindungsgemäßen Verlegesteins 100 weist jede Seite 120, 121, 122, 123, 124 eine konvexe Auslenkung 128 und eine konkave Auslenkung 126 und drei Wendepunkte 129 auf.

Das in Figur 9 dargestellte fünfte Ausführungsbeispiel des erfindungsgemäßen Verlegesteins 100 weist einen Umriss 112 mit Seiten 120, 121, 122, 123, 124 mit zwei konvexen Auslenkungen 128 und zwei konkaven Auslenkungen 126 und fünf Wendepunkten 129 auf.

Das in Figur 10 dargestellte sechste Ausführungsbeispiel des erfindungsgemäßen Verlegesteins 100 weist einen Umriss 112 mit Seiten 120, 121, 122, 123, 124 mit vier konvexen Auslenkungen 128 und vier konkaven Auslenkungen 126 und neun Wendepunkten 129 auf.

Die Grundfläche 110 des fünften und des sechsten Ausführungsbeispiels des Verlegesteins 100 ist mit nicht dargestellten Konturelementen 150 gefüllt.

Bei einem nicht dargestellten Ausführungsbeispiel des erfindungsgemäßen Verlegesteins 100 sind auch drei konvexe Auslenkungen 128 und drei konkave Auslenkungen 126 vorstellbar. Weiter sind sinusförmige Verläufe mit mehr als vier konvexen Auslenkungen 128 und mehr als vier konkaven Auslenkungen 126 vorstellbar.

Bei einem weiteren nicht dargestellten Ausführungsbeispiel, des erfindungsgemäßen Verlegesteins 100, kann der Verlegestein 100 Seiten 120 mit einer ungleichen Anzahl von konvexen Auslenkungen 128 und konkaven Auslenkungen 126 aufweisen. Beispielsweise kann eine Seite 120 lediglich eine konkave Auslenkung 126 oder lediglich eine konvexe Auslenkung 128 aufweisen, alternativ kann die Seite 120 zwei konkave Auslenkungen 126 und eine konvexe Auslenkung 128 oder zwei konvexe Auslenkungen 128 und eine konkave Auslenkung 126 aufweisen.

Bei einem weiteren nicht dargestellten Ausführungsbeispiel, des erfindungsgemäßen Verlegesteins 100, kann eine Seite 120 länger sein als eine benachbarte Seite 120. Hierbei sind gegenüberliegende Seiten 121, 123, 122, 124 gleich lang. Die sinusförmigen Verläufe der Seiten 120 können dieselbe Sinusfunktion aufweisen. Hierbei können die längeren Seiten 120 mehrere Perioden und dadurch mehr konvexe Auslenkungen 128 und/oder konkave Auslenkungen 126 aufweisen als die schmaleren Seiten 120.

Es beststeht die Möglichkeit, dass zwei schmale Seiten 120 mit einer langen Seite 120 verzahnen oder zwei lange Seiten miteinander verzahnen. Zudem ist eine versetzte Anordnung der erfindungsgemäßen Verlegesteine 100 mit mehreren Perioden der Sinusfunktion des sinusförmigen Verlaufs vorstellbar.

Wie aus den Figuren 1 bis 4 und 8 bis 10 weiter ersichtlich ist, verlaufen gegenüberliegende Seiten 121, 123, 122, 124 des Umrisses 112 der Grundfläche 110 parallel zueinander. Dadurch sind konvexe Auslenkungen 128 und konkave Auslenkungen 126 gegenüberliegend zueinander angeordnet. Die Seiten 121, 123, 122, 124 umfassen in den dargestellten Ausführungsbespielen jeweils einen sinusförmigen Verlauf mit einer vollständigen Periode der Sinusfunktion.

Bei einem weiteren nicht dargestellten Ausführungsbeispiel, des erfindungsgemäßen Verlegesteins 100, können die Seiten 121, 123, 122, 124 jeweils einen sinusförmigen Verlauf mit einem Vielfachen einer vollständigen Periode der Sinusfunktion umfassen.

Wie aus den Figuren 1 bis 4 und 8 bis 10 weiter ersichtlich ist, stoßen die Seiten 120 an Ecken 130 der Grundfläche 110 zusammen und die Ecken 130 bilden, wie aus den Figuren 4 und 8 ersichtlich ist, Ecken eines Quadrats 512. Dieses Quadrat 512 bildet das Verlegeraster 510 aus.

Bei einem alternativen nicht dargestellten Ausführungsbeispiel des erfindungsgemäßen Verlegesteins 100, können die Ecken 130 Ecken eines Rechtecks bilden. Dies ist der Fall, wenn zwei sich gegenüberliegende Seiten 120 länger sind als zwei andere sich gegenüberliegende Seiten 120 des erfindungsgemäßen Verlegesteins 100.

Wie aus den Figuren 1 bis 4 und 8 bis 10 weiter ersichtlich ist, treffen in Ecken 130 der Grundfläche 110 Wendepunkte 129 gegenläufiger Auslenkungen 126, 128, insbesondere gegenläufige Amplituden 125 aufeinander. Hierbei startet die Periode des sinusförmigen Verlaufs einer ersten Seite 121 in einer Ecke 130 der Grundfläche 110 und verläuft zur gegenüberliegenden Ecke 130 der Grundfläche 110, in welcher die Periode des sinusförmigen Verlaufs der zweiten Seite 122 startet. Dieser sinusförmige Verlauf verläuft ebenfalls zur gegenüberliegenden Ecke 130, in welcher die Periode des sinusförmigen Verlaufs der dritten Seite 123 startet. Dieser sinusförmige Verlauf verläuft ebenfalls zur gegenüberliegenden Ecke 130, in welcher die Periode des sinusförmigen Verlaufs der vierten Seite 124 startet. Dieser sinusförmige Verlauf verläuft ebenfalls zur gegenüberliegenden Ecke 130, in welcher die Periode des sinusförmigen Verlaufs der ersten Seite 121 startet.

Wie aus den Figuren 1 bis 7 weiter ersichtlich ist, umfassen die dargestellten Ausführungsbeispiele, des erfindungsgemäßen Verlegesteins 100, Konturelemente 150, welche jeweils einen Umriss 152 aufweisen, welcher in eine Anzahl von gedachten, jeweils gleich und/oder unterschiedlich langen Sekanten unterteilt ist. Der Umriss 152 der Konturelemente 150 ist hierbei die von oben sichtbare umlaufende Außenkontur des jeweiligen Konturelements 150.

Bei einem alternativen nicht dargestellten Ausführungsbeispiel, des erfindungsgemäßen Verlegesteins 100, können die Konturelemente 150 Umrisse 152 in Form von geometrischen Formen, wie Quadrate, Rechtecke, Kreise, oder Ellipsen oder Mehrecke oder Mischformen der geometrischen Formen aufweisen oder der Umriss 152 kann eine Form aufweisen, welche aus mehreren geometrischen Formen zusammengesetzt ist. Weiter können die Umrisse 152 organisch geformt sein. Zudem sind Mischformen von geometrischen und organischen Formen für die Umrisse 152 vorstellbar.

Wie aus den Figuren 1 bis 7 weiter ersichtlich ist, sind die Konturelemente 150 im bestimmungemäß verlegtem Zustand des erfindungsgemäßen Verlegesteins 100 an der sichtbaren Oberfläche 102 angeordnet. Die Konturelemente 150 bilden einen Konturelementverband 200 mit Fugen 210 zwischen benachbarten Konturelementen 150, insbesondere an der sichtbaren Oberfläche 102 des erfindungsgemäßen Verlegesteins 100, aus.

Hierbei zeigt Figur 5, wie die in den Figuren 1 bis 3 dargestellten Ausführungsbeispiele des erfindungsgemäßen Verlegesteins 100 im ausgefugten Zustand aussehen. Das erste Ausführungsbeispiel, das zweite Ausführungsbeispiel und das dritte Ausführungsbeispiel des erfindungsgemäßen Verlegesteins 100 weisen den gleichen Konturelementverband 200 auf. Lediglich die Fixierung der Konturelemente 150 ist in diesen Ausführungsbeispielen zumindest teilweise unterschiedlich.

Figur 6 zeigt, wie das vierte, in Figur 4 dargestellte Ausführungsbeispiel des erfindungsgemäßen Verlegesteins 100 im ausgefugten Zustand aussieht.

Wie aus den Figuren 1 bis 7 weiter ersichtlich ist, weisen die Konturelemente 150 unterschiedliche Abmessungen auf.

In einem alternativen nicht dargestellten Ausführungsbeispiel können die Konturelemente 150 auch dieselben Abmessungen und/oder Ausrichtungen aufweisen.

Das erste, in Figur 1 dargestellte, Ausführungsbeispiel, das zweite, in Figur 2 dargestellte, Ausführungsbeispiel und das dritte, in Figur 3 dargestellte, Ausführungsbeispiel des erfindungsgemäßen Verlegesteins 100, unterscheiden sich unter anderem von dem, in Figur 4 dargestellten, vierten Ausführungsbeispiel des erfindungsgemäßen Verlegesteins 100, durch die Anzahl und die Anordnung der Konturelemente 150.

Die in den Figuren 1 bis 3 dargestellten Ausführungsbeispiele weisen den gleichen Konturelementverband 200 auf, dieser umfasst siebzehn Komturelemente 150.

Das in Figur 4 dargestellte Ausführungsbeispiel weist einen Konturelementverband 200 auf, welcher neunzehn Konturelemente 150 umfasst.

Die Anzahl der Konturelemente 150 kann beliebig gewählt werden, solange diese innerhalb des Umrisses 112 angeordnet werden können. Zudem unterscheiden sich die in den Figuren 1 bis 3 dargestellten Ausführungsbeispiele von dem in Figur 4 dargestellten Ausführungsbeispiel durch die Anordnung der Konturelemente 150.

In einem alternativen nicht dargestellten Ausführungsbeispiel kann die Anzahl und die Form der Konturelemente 150 bei den Ausführungsbeispielen identisch sein, jedoch kann die Anordnung der Konturelemente 150 an der Grundfläche 110 variieren.

Wie aus den Figuren 1 bis 3 weiter ersichtlich ist, verbindet wenigstens ein Befestigungselement 160 wenigstens zwei Konturelemente 150 miteinander. In den Figuren 1 und 3 ist der Umriss 112 der Grundfläche 110 ein durch gedachte Linien gebildeter Umriss 112. Zudem ist die Grundfläche 110 eine gedachte Fläche.

Wie aus den Figuren 1 bis 3 weiter ersichtlich ist, sind die dargestellten Befestigungselemente 160, 162, 164, 166 zwischen den Konturelementen 150 angeordnet und verbinden Seitenflächen von benachbarten Konturelementen 150 miteinander.

Wie aus den Figuren 1 bis 3 weiter ersichtlich ist, weisen einige Befestigungselemente 160, 162 einen mehreckigen Querschnitt auf, wobei Seitenflächen dieser Befestigungselemente 160, 162 an Seitenflächen der Konturelemente 150 anliegen. Hierbei kann ein Befestigungselement 160, 162 bis zu vier Konturelemente 150 miteinander verbinden. Ein weiteres Befestigungselement 160, 164 ist sternartig ausbildet und umfasst mehre Stege, wobei jeder Steg an einem Endbereich an einem der Konturelemente 150 anliegt. Ein weiteres Befestigungselement 160, 166 ist eine Kombination aus den beschriebenen Befestigungselementen 162, 164 und weist im dargestellten Ausführungsbeispiel einen mehreckigen Querschnitt auf, von welchem ein Steg absteht.

Bei einem nicht dargestellten Ausführungsbeispiel, des erfindungsgemäßen Verlegesteins 100, kann wenigstens eines der Befestigungselemente 160 zusätzlich oder alternativ an einer Unterseite der Konturelemente 150 angeordnet sein.

Bei einem weiteren nicht dargestellten Ausführungsbeispiel des erfindungsgemäßen Verlegesteins 100, kann das wenigstens eine Befestigungselement 160 als netzartige Struktur und/oder als Steg ausgebildet sein.

Der Steg kann einen rechteckigen Querschnitt aufweisen und kann mehre Konturelemente 150 miteinander verbinden. Die netzartige Struktur kann mehrere Befestigungselemente 160 aufweisen, welche die Konturelemente 150 miteinander verbinden. Die Befestigungselemente 160 können aus einem anderen Material hergestellt sein als die Konturelemente 150.

In den in den Figuren 1 bis 3 dargestellten Ausführungsbeispielen des erfindungsgemäßen Verlegesteins 100 sind die Konturelemente 150 und die Befestigungselemente 160, 162, 164, 166 aus demselben Material in derselben Gussform gefertigt.

Die in den Figuren 1 und 2 dargestellten Ausführungsbeispiele des erfindungsgemäßen Verlegesteins 100, weisen jeweils an einem der Konturelemente 150 einen Abstandshalter 170 auf. Dieser bildet zudem einen Abschnitt des Umrisses 112 aus. Das in Figur 3 dargestellte dritte Ausführungsbeispiel des erfindungsgemäßen Verlegesteins 100 weist im Gegensatz zum ersten Ausführungsbeispiel und dem zweiten Ausführungsbeispiel des erfindungsgemäßen Verlegesteins 100 keinen Abstandshalter 170 auf.

In den in den Figuren 1 bis 3 dargestellten Ausführungsbeispielen des erfindungsgemäßen Verlegesteins 100 sind wenigstens zwei gegenüberliegende Konturelemente 150 über Verbindungsbereiche 154 an korrespondierenden sich gegenüberliegenden Seitenflächen miteinander verbunden.

In einem alternativen nicht dargestellten Ausführungsbeispiel des erfindungsgemäßen Verlegesteins 100 kann der Verlegestein 100 anstelle von Befestigungselementen 160 Verbindungsbereiche 154 zwischen den Konturelementen 150 aufweisen, so dass jedes Konturelement 150 mindestens ein weiteres Konturelement 150 berührt. Dadurch kann der erfindungsgemäße Verlegestein 100 aus sich berührenden und dadurch miteinander verbundenen Konturelementen 150 gebildet sein.

In einem weiteren, alternativen nicht dargestellten Ausführungsbeispiel des erfindungsgemäßen Verlegesteins 100 kann der Verlegestein 100 ausschließlich durch Befestigungselemente 160 miteinander verbundene Konturelemente 150 aufweisen.

Das in Figur 3 dargestellte Ausführungsbeispiel des erfindungsgemäßen Verlegesteins 100, weist mehrere sich gegenüberliegende Konturelemente 150 auf, welche überlappend zueinander angeordnet sind und an Überlappungsbereichen 156 miteinander verbunden sind.

In einem alternativen nicht dargestellten Ausführungsbeispiel des erfindungsgemäßen Verlegesteins 100 kann der Verlegestein 100 anstelle von Befestigungselementen 160 Überlappungsbereiche 156 zwischen den Konturelementen 150 aufweisen, so dass jedes Konturelement 150 mit mindestens einem weiteren Konturelement 150 überlappt. Dadurch kann der erfindungsgemäße Verlegestein 100 aus sich überlappenden und dadurch miteinander verbundenen Konturelementen 150 gebildet sein.

Werden zwischen den erfindungsgemäßen Verlegesteinen 100 nicht dargestellte Überlappungsbereiche gewählt, aber keine Konturelemente 150 vorgesehen, entstehen zwischen zwei benachbarten Verlegesteinen 100 leere Konturelementbereiche, die mit Fugenmaterial befüllt werden können. Alternativ können diese Bereiche begrünt werden.

Das in Figur 2 dargestellte zweite Ausführungsbeispiel, des erfindungsgemäßen Verlegesteins 100, unterscheidet sich von dem in Figur 1 und 3 dargestellten ersten und dritten Ausführungsbeispiel des erfindungsgemäßen Verlegesteins 100, dadurch, dass dieses ein Basiselement 140 aufweist, dessen Oberseite der Grundfläche 110 entspricht. Die Konturelemente 150 sind am Basiselement 140, insbesondere auf seiner Oberseite angeordnet.

Wie aus Figur 2 weiter ersichtlich ist, bildet der Umriss des Basiselements 140 den Umriss 112 der Grundfläche 110 und die Oberseite des Basiselements 140 bildet die Grundfläche 110 aus.

Wie aus der Figur 2 weiter ersichtlich ist, sind im dargestellten Ausführungsbeispiel die Konturelemente 150 einteilig mit dem Basiselement 140 ausgebildet. In einem alternativen nicht dargestellten Ausführungsbeispiel können die Konturelemente 150 auch mehrteilig ausgebildet sein und können jeweils an dem Basiselement 140 befestigt und/oder angeformt sein.

In einem alternativen nicht dargestellten Ausführungsbeispiel des erfindungsgemäßen Verlegesteins 100 kann der Verlegestein 100 anstelle von Befestigungselementen 160 das Basiselement 140 aufweisen, welches die Konturelemente 150 zuverlässig fixiert. Weiter ist eine Kombination aus sich berührenden oder sich überlappenden Konturelementen 150 und dem Basiselement 140 vorstellbar.

Die Überlappungsbereiche 156, Verbindungsbereiche 154 und Befestigungselemente 160 können beliebig miteinander und/oder mit einem Basiselement 140 kombiniert werden.

Das in Figur 4 dargestellte vierte Ausführungsbeispiel des erfindungsgemäßen Verlegesteins 100 zeigt lediglich einen weiteren exemplarischen Konturelementverband 200. Einige der dargestellten Konturelemente 150 sind über Verbindungsbereiche 154 miteinander verbunden. Die nicht verbundenen Konturelemente 150 können über ein nicht dargestelltes Basiselement 140 und/oder über nicht dargestellte Befestigungselemente 160 und/oder über nicht dargestellte Überlappungsbereiche 156 und/oder über nicht dargestellte Verbindungsbereiche 154 miteinander verbunden sein.

In einem alternativen, nicht dargestellten Ausführungsbeispiel kann wenigstens eins der Konturelemente 150 des vierten Ausführungsbeispiels am Rand Abstandshalter 170 aufweisen.

Zusätzlich oder alternativ kann das Basiselement 140 des zweiten Ausführungsbeispiels wenigstens einen Abstandshalter 170 aufweisen.

Wie aus den Figuren 1 bis 4 weiter ersichtlich, wird jede Seite 120, 121, 122, 123, 124 des Umrisses 112 der Grundfläche 110 von wenigstens zwei Konturelementumrissen 152 berührt.

Die Oberseiten der Befestigungselemente 160 und die Oberseite des Basiselements 140 sind unterhalb der Oberseiten der Konturelemente 150 angeordnet, dadurch können die Befestigungselemente 160 und das Basiselement 140 von Fugenmaterial abgedeckt werden.

Beispielsweise kann ein Abstand zwischen der sichtbaren Oberfläche 102 bzw. zwischen den Oberseiten der Konturelemente 150 und den Oberseiten der Befestigungselemente 160 25 mm betragen. Bei 70 mm tiefen Konturelementen 150 wären die Befestigungselemente 160 45 mm tief. Es sind auch andere Abstände und Abmessungen vorstellbar.

Beispielsweise kann ein Abstand zwischen der sichtbaren Oberfläche 102 bzw. zwischen den Oberseiten der Konturelemente 150 und der Oberseite des Basiselements 140 25 mm betragen. Hierbei können die von der Oberseite des Basiselementes 140 abstehenden Konturelemente 150 25 mm tief sein.

Die Konturelemente 150 des zweiten Ausführungsbeispiels können lediglich Konturen und/oder Oberseiten eines Steins bzw. Pflastersteins sein. Eine Tiefe ist nur insofern erforderlich, dass zwischen den Konturelementen 150 Fugen 210 gebildet werden können.

Mindestens 75 % der Grundfläche 110 sind in den dargestellten Ausführungsbeispielen mit Konturelementen 150 befüllt bzw. bedeckt. Dadurch kann der optische Eindruck einer dicht belegten Oberfläche geschaffen werden. Weiter kann ein Verzahnen der erfindungsgemäßen Verlegesteine 100 ohne Basiselement 140 erleichtert werden, wenn diese mehrere Konturelemente 150 aufweisen. Weiter können die Fugen zwischen den Verlegesteinen 100 besser kaschiert werden, wenn es viele Konturelemente 150 und dadurch viele Fugen 210 zwischen den Konturelementen 150 gibt.

Der in Figur 7 dargestellte Verlegesteinverband 500 weist erfindungsgemäße Verlegesteine 100 gemäß der in den Figuren 1 bis 3 dargestellten Ausführungsbeispiele oder wenigstens eines dieser Ausführungsbeispiele und das in Figur 4 dargestellte vierte Ausführungsbeispiel des erfindungsgemäßen Verlegesteins 100 auf. Hierbei sind die Verlegesteine 100 zusätzlich um die Hochachse z gedreht. Es wären weitere Kombinationen mit weiteren Ausführungsbeispielen des Verlegesteins 100, welche sich insbesondere bei dem Konturelementverbänden 200 unterscheiden, vorstellbar.

In einem weiteren nicht dargestellten Ausführungsbeispiel des Verlegesteinverbands 500 kann lediglich ein Ausführungsbeispiel der erfindungsgemäßen Verlegesteine 100 verlegt werden.

Zudem ist ein Verlegesteinverband 500 vorstellbar, in welchem die erfindungsgemäßen Verlegesteine 100 immer gleich angeordnet und ausgerichtet sind. Weiter kann der Verlegesteinverband 500 Verlegesteine 100 mit einem Basiselement 140 aufweisen, dessen Querschnitt die Grundfläche 110 mit dem Umriss 112 ausbildet, welcher jedoch keine Konturelemente 150 an der Oberseite aufweist.

### Bezugszeichen

- 100: Verlegestein
- 102: sichtbare Oberfläche

- 110: Grundfläche
- 112: Umriss
- 120, 121, 122, 123, 124: Seite

- 125: Amplitude
- 126: konkave Auslenkung
- 128: konvexe Auslenkung

- 129: Wendepunkt
- 130: Ecke

- 140: Basiselement

- 150: Konturelement
- 152: Umriss
- 154: Verbindungsbereich
- 156: Überlappungsbereich

- 160, 162, 164, 166: Befestigungselement
- 170: Abstandshalter

- 200: Konturelementverband
- 210: Fuge

- 500: Verlegesteinverband
- 510: Verlegeraster
- 512: Quadrat

- Z: Hochachse
- X, Y: Horizontalachse

## Patentansprüche

1. Verlegestein (100), insbesondere zur Erstellung einer Erdreichabdeckung, mit einer Grundfläche (110), deren Umriss (112) vier sinusförmig verlaufende Seiten (120) umfasst und mit mehreren Konturelementen (150), welche innerhalb der Grundfläche (110) angeordnet sind, wobei der Umriss (112) eine Einhüllende für die Konturelemente (150) ausbildet.

2. Verlegestein nach Anspruch 1, wobei gegenüberliegende Seiten (120) des Umrisses (112) der Grundfläche (110) parallel zueinander verlaufen, insbesondere wobei die Seiten (120) jeweils einen sinusförmigen Verlauf mit einer vollständigen Periode oder einem Vielfachen einer vollständigen Periode einer Sinusfunktion umfassen.

3. Verlegestein nach Anspruch 1 oder 2, wobei die Seiten (120) an Ecken (130) der Grundfläche (110) zusammenstoßen und die Ecken (130) Ecken eines Rechtecks, insbesondere eines Quadrats (512) bilden.

4. Verlegestein nach einem der vorhergehenden Ansprüche, wobei in Ecken (130) der Grundfläche (110) Wendepunkte (129) gegenläufiger Auslenkungen (126, 128) aufeinandertreffen.

5. Verlegestein nach einem der vorhergehenden Ansprüche, wobei die Konturelemente (150) einen Konturelementverband (200) mit Fugen (210) zwischen benachbarten Konturelementen (150), insbesondere an einer sichtbaren Oberfläche (102) des Verlegesteins (100), ausbilden.

6. Verlegestein nach einem der vorhergehenden Ansprüche, wobei wenigstens ein Befestigungselement (160) wenigstens zwei Konturelemente (150) miteinander verbindet, insbesondere wobei der Umriss (112) der Grundfläche (110) ein durch gedachte Linien gebildeter Umriss (112) ist.

7. Verlegestein nach Anspruch 6, wobei das wenigstens eine Befestigungselement (160) als netzartige Struktur und/oder als Steg ausgebildet ist.

8. Verlegestein nach einem der vorhergehenden Ansprüche, umfassend wenigstens zwei gegenüberliegende Konturelemente (150),
wobei diese Konturelemente (150) über Verbindungsbereiche (154) an korrespondierenden sich gegenüberliegenden Seitenflächen miteinander verbunden sind,
und/oder wobei diese gegenüberliegenden Konturelemente (150) überlappend zueinander angeordnet sind und an Überlappungsbereichen (156) miteinander verbunden sind.

9. Verlegestein nach einem der vorhergehenden Ansprüche, umfassend ein Basiselement (140), dessen Querschnitt, insbesondere dessen Oberseite, der Grundfläche (110) entspricht, wobei die Konturelemente (150) am Basiselement (140), insbesondere auf einer Oberseite des Basiselements (140), angeordnet sind.

10. Verlegestein nach Anspruch 9, wobei die Konturelemente (150) einteilig mit dem Basiselement (140) ausgebildet sind oder die Konturelemente (150) mehrteilig ausgebildet sind und jeweils an dem Basiselement (140) befestigt und/oder angeformt sind.

11. Verlegestein nach einem der vorhergehenden Ansprüche, wobei die Konturelemente (150) unterschiedliche Abmessungen aufweisen.

12. Verlegestein nach einem der vorhergehenden Ansprüche, wobei die Konturelemente (150) jeweils einen Umriss (152) aufweisen, welcher in eine Anzahl von gedachten, jeweils gleich und/oder unterschiedlich langen Sekanten unterteilt ist, insbesondere wobei der Umriss (152) der Konturelemente (150) die von oben sichtbare umlaufende Außenkontur des jeweiligen Konturelements (150) ist.

13. Verlegesteinverband (500) mit einer Mehrzahl von Verlegesteinen (100), wobei mehrere Verlegesteine (100) nach einem der vorhergehenden Ansprüche ausgebildet sind.

14. Verlegesteinverband nach Anspruch 13, wobei die Verlegesteine (100) in einem rechteckigen, insbesondere quadratischen, Verlegeraster (510) verlegbar sind.

15. Verlegesteinverband nach Anspruch 13 oder 14, wobei die Verlegesteine (100) in ihrer Ausgangslage und/oder um 90° und/oder um 180° und/oder um 270° um eine Hochachse (z) rotiert zueinander angeordnet sind.
